# EUROPÄISCHE PATENTSCHRIFT

(11) **EP 2 794 453 B1**
(45) Veröffentlichungstag und Bekanntmachung des Hinweises auf die Patenterteilung: **20.05.2015**
(21) Anmeldenummer: 12791507.2
(22) Anmeldetag: 29.11.2012
(51) Int. Cl.: B66B 13/12

(54) **KABINENTÜR-SCHACHTTÜR-KUPPLUNG**
CABIN DOOR-SHAFT DOOR COUPLING
COUPLAGE POUR PORTE PALIÈRE DE CABINE-PORTE DE CAGE

(30) Priorität: 21.12.2011 EP 11194732
(43) Veröffentlichungstag der Anmeldung: 29.10.2014
(73) Patentinhaber: Inventio AG, 6052 Hergiswil (CH)
(72) Erfinder: WALKER, Willy, CH-6033 Buchrain (CH)
(86) Internationale Anmeldenummer: PCT/EP2012/073991
(87) Internationale Veröffentlichungsnummer: WO 2013/092164

(56) Entgegenhaltungen:
- WO-A1-2011/072891
- US-A- 5 636 715
- US-A- 6 070 700

## Beschreibung

Die Erfindung betrifft eine Kabinentür-Schachttür-Kupplung, welche zur Kupplung einer Kabinentür mit einer Schachttür in einem Türsystem einer Aufzugsanlage einsetzbar ist.

Solche Kabinentür-Schachttür-Kupplungen werden genutzt, um einen durch einen Türantrieb betätigten Kabinentürflügel mit einem Schachttürflügel zu koppeln. Eine Aufzugskabine weist einen Türantrieb und eine Kabinentür auf Die Kabinentür hat mindestens einen Kabinentürflügel und eine Kabinentürschwelle. Entlang eines Aufzugsschachtes, in dem die Aufzugskabine vertikal verfahren werden kann, sind zudem einzelne Schachttüren mit jeweils mindestens einem Schachttürflügel und einer Schachttürschwelle angeordnet.

Üblicherweise sind die Schachttüren geschlossen. Bei entsprechender Positionierung an einer vordefinierten Halteposition der Aufzugskabine im Aufzugsschacht ist ein Innenraum der Aufzugskabine durch eine der Schachttüren und die Kabinentür hindurch begehbar. Das erfordert eine synchrone Öffnung bzw. Schliessung des Kabinentür- und des Schachttürflügels in dieser Halteposition, die durch die Kabinentür-Schachttür-Kupplung gewährleistet werden kann. Die Kabinentür-Schachttür-Kupplung kann an einem Kabinentürflügel fixiert sein.

Eine Kopplungseinrichtung, die durch die Kabinentür-Schachttür-Kupplung zum Zweck einer Kopplung betätigt werden kann, ist demnach an der vordefinierten Halteposition am Schachttürflügel angeordnet. Dabei ist ein Raum an jeder Schachttür, in dem die Kabinentür-Schachttür-Kupplung in die Kopplungseinrichtung eingreifen kann, vordefiniert und sehr begrenzt. Er ist durch einen entlang des Fahrweges der Aufzugskabine projizierten Abstand der Kabinentürschwelle von der Schachttürschwelle in Form eines Spaltes gekennzeichnet. Bei einem Auftreten von dynamischen Toleranzen, wie beispielsweise Kabinenbewegungen, oder von statischen Toleranzen, wie beispielsweise Gebäudeverschiebungen, kann es bei einer Fahrt der Aufzugskabine vorkommen, dass die Kabinentür-Schachttür-Kupplung mit der Schachttürschwelle oder der Kopplungseinrichtung kollidieren kann.

EP 0829446 zeigt eine schwenkbar gelagerte Kabinentür-Schachttür-Kupplung. Die Kabinentür-Schachttür-Kupplung umfasst zwei Schwenkhebel und zwei Mitnehmerkurven. Die Mitnehmerkurven sind an den Schwenkhebeln derart parallel zueinander gelagert, dass sie bei einer Drehbewegung der Schwenkhebel ihre Ausrichtung beibehalten und ihren Abstand zueinander verändern. Die Veränderung dieses Abstandes dient dazu, einen Kabinentürflügel mit einem Schachttürflügel zu koppeln. Die Drehbewegung der Schwenkhebel wird mittels einer Kopplung der Kabinentür-Schachttür-Kupplung mit einem Türantrieb erreicht. Die Schwenkhebel sind drehbar auf einer Grundplatte gelagert, welche aus dem vorgenannten Spalt mittels eines zusätzlichen Aktuators herausgeschwenkt werden kann. Derart wird erreicht, dass die Kabinentür-Schachttür-Kupplung während der Aufzugsfahrt aus dem Spalt zurückgezogen ist und entsprechend verhindert, dass bei Gebäudeverschiebungen oder Kabinenbewegungen die Kabinentür-Schachttür-Kupplung mit der Schachttürschwelle oder der Kopplungseinrichtung kollidieren kann. Nachteil einer solchen Kabinentür-Schachttür-Kupplung ist, dass ihr Aufbau kompliziert ist.

Dokument WO2011/072891 A1 zeigt eine Kopplungsgetriebevorrichtung zur Mitnahme einer Schachttür durch eine von einem Türantrieb betätigbare Fahrkorbtür für Aufzugsanlagen.

Aufgabe der vorliegenden Erfindung ist es daher, eine Kabinentür-Schachttür-Kupplung zu schaffen, die einen vereinfachten Aufbau aufweist.

Die Aufgabe wird gelöst durch eine Kabinentür-Schachttür-Kupplung, welche zur Anordnung an einem Türflügel vorgesehen ist, mit einem Schwenkhebel, der an einer Drehachse drehbar an einem Trägerelement gelagert ist, einem bewegbaren Element, welches mit dem Schwenkhebel derart gekoppelt ist, dass eine parallel zu einer Türblattebene ausgeführte Bewegung des bewegbaren Elements bewirkt, dass der Schwenkhebel eine Drehbewegung zur Kopplung einer Kabinentür mit einer Schachttür vollführt und zeitgleich seinen Abstand zur Türblattebene mittels einer Horizontalbewegung verändert. Die Aufgabe wird auch gelöst durch ein Türsystem einer Aufzugsanlage mit einer derartigen Kabinentür-Schachttür-Kupplung.

Der Erfindung liegt die Erkenntnis zugrunde, dass der Spalt, der durch einen entlang des Fahrweges der Aufzugskabine projizierten Abstand der Kabinentürschwelle von der Schachttürschwelle gekennzeichnet ist, durch Vorschriften sehr eng bemessen sein kann. Zudem bleibt die Breite des Spaltes während des Betriebes der Aufzugskabine nicht stabil bestehen. Dieser Effekt kann durch einen Aufzugsschacht, der höher ist, und durch eine schneller in diesem Aufzugsschacht bewegte Aufzugskabine verstärkt werden. Eine dafür derzeit vorgesehene Kabinentür-Schachttür-Kupplung, deren Kopplungsbauteile während der Aufzugsfahrt aus diesem Spalt zurückgezogen werden können, hat einen komplizierten Aufbau und ist aufgrund einer Betätigung durch zwei verschiedene Antriebsmittel unnötig teuer.

Um diese Aufwendungen zu minimieren, wurde versucht, die Bewegung eines einzigen Antriebsmittels, sowohl für die Bewegung der Bauteile der Kabinentür-Schachttür-Kupplung in den Spalt, als auch für deren Kopplungsbewegung zu nutzen. Erreicht wird dies dadurch, dass die Bewegung eines einzelnen Antriebsmittels einerseits durch dessen Verbindung mit dem Schwenkhebel eine Drehbewegung des Schwenkhebels und andererseits zeitgleich eine Längsbewegung des Schwenkhebels entlang seiner Drehachse bewirkt. Die Bewegung des alleinigen Antriebsmittels sorgt somit dafür, dass die Kabinentür-Schachttür-Kupplung in Position im Spalt gebracht wird und dass die Kupplungsbewegung des zur Kabinentür-Schachttür-Kupplung gehörigen Schwenkhebels erfolgt. Es besteht so auch die Möglichkeit, den Betrieb der Kabinentür-Schachttür-Kupplung von einem Türantrieb, der für die Verschiebung der Türflügel verwendet wird, zu trennen. Die zeitgleiche Ausführung der Längs- sowie der Drehbewegung des Schwenkhebels ermöglicht eine schnellstmögliche Kopplung einer Kabinentür mit einer Schachttür.

Bei einer Weiterbildung der Kabinentür-Schachttür-Kupplung umfasst die Kabinentür-Schachttür-Kupplung eine erste Gleitfläche und eine zweite Gleitfläche, die gegen die Türblattebene derart geneigt sind, dass bei der parallel zur Türblattebene ausgeführten Bewegung des bewegbaren Elements die erste Gleitfläche auf der zweiten Gleitfläche eine Gleitbewegung vollführt, die die Drehbewegung und die Horizontalbewegung des Schwenkhebels bewirkt. Derart kann die Bewegung des bewegbaren Elementes auf den Schwenkhebel übertragen werden.

Bei einer Weiterbildung der Kabinentür-Schachttür-Kupplung ist die erste Gleitfläche komplementär zur zweiten Gleitfläche ausgebildet. Derart kann die Führung der Gleitbewegung verbessert werden und die Kabinentür-Schachttür-Kupplung stabiler ausgeführt werden.

Bei einer Weiterbildung der Kabinentür-Schachttür-Kupplung ist an dem Schwenkhebel ein Mitnehmerelement und vorzugsweise ein zum Mitnehmerelement parallel beabstandetes zweites Mitnehmerelement gelagert, wobei das mindestens eine Mitnehmerelement am Schwenkhebel an je einer parallel der Drehachse beabstandeten Mitnehmerachse gelagert sind. Die Drehbewegung des Schwenkhebels führt derart zu einer möglichen Spreizung der Mitnehmerelemente, wobei gleichzeitig eine Ausrichtung der Mitnehmerelemente beibehalten werden kann. Derart können verschiedene Geometrien eines Mitnehmerparallelogramms realisiert werden und die Vorrichtung an Gegebenheiten der Türen vor Ort angepasst werden.

Bei einer Weiterbildung der Kabinentür-Schachttür-Kupplung ist an dem Trägerelement ein zweiter Schwenkhebel drehbar gelagert, an dem das Mitnehmerelement derart drehbar gelagert ist, dass das Mitnehmerelement seine Ausrichtung jederzeit beibehält.

Bei einer Weiterbildung der Kabinentür-Schachttür-Kupplung ist das bewegbare Element an einer parallel von der Drehachse beabstandeten Lagerungsachse mit dem Schwenkhebel gekoppelt. So ist eine Möglichkeit gegeben, die Längsbewegung des Elementes in eine Drehbewegung des Schwenkhebels umzuwandeln.

In einer ersten Ausführungsvariante der Kabinentür-Schachttür-Kupplung kann die Kabinentür-Schachttür-Kupplung eine Führungseinrichtung umfassen, an der das Trägerelement senkrecht zur Türblattebene geführt wird, wobei die Führungseinrichtung dafür vorgesehen ist, an einem Türflügel befestigt zu werden. Bei dieser Ausführungsvariante ist es möglich, die Gleitflächen am Trägerelement einerseits und am bewegbaren Element andererseits vergrössert zu gestalten und somit einen Materialverschleiss zu verringern. Weiterhin kann der Schwenkhebel ein Langloch und das bewegbare Element einen Zapfen aufweisen, wobei der Zapfen in das Langloch eingreift. Derart kann das bewegbare Element mit dem drehbaren Schwenkhebel in verschiedenen Ausführungsformen verbunden werden, so dass die Bewegung übertragen werden kann.

In einer zweiten Ausführungsvariante der Kabinentür-Schachttür-Kupplung kann das Trägerelement vorgesehen sein, Teil eines Türflügels oder an dem Türflügel befestigt zu werden. Der Türflügel kann Teile der Kabinentür-Schachttür-Kupplung beinhalten, wodurch Material eingespart werden kann. Es ist auch möglich, den Türflügel im Bereich der Kabinentür-Schachttür-Kupplung zu verstärken. Das Trägerelement kann dabei die erste Gleitfläche und der Schwenkhebel die zweite Gleitfläche in Form von Gewindeflächen aufweisen. Der Schwenkhebel kann mit dem bewegbaren Element mittels eines Lagers verbunden sein. Derart kann die Bewegung des bewegbaren Elementes auf den drehbaren Schwenkhebel übertragen werden.

Bei einer Weiterbildung des Türsystems der Aufzugsanlage umfasst das Türsystem eine sekundäre Kabinentür-Schachttür-Kupplung und einen Aktuator, wobei der Aktuator eine Aktuatorbewegung ausführt, die die Bewegung des Elementes der Kabinentür-Schachttür-Kupplung und eine im Wesentlichen gleich der Bewegung sekundäre Bewegung eines sekundären Elementes der sekundären Kabinentür-Schachttür-Kupplung bewirkt. Beide Kabinentür-Schachttür-Kupplungen können so synchron betrieben werden. Der Aktuator kann einen Antriebsmotor aufweisen. Vorteilhaft ist, dass mittels eines einzigen Antriebsmotors die Vorrichtung zur Kupplung der Kabinentür mit der Schachttür betrieben werden kann.

Bei einer Weiterbildung des Türsystems der Aufzugsanlage weist das Türsystem einen Türflügel auf, wobei der Türflügel eine Pendelführungsaufnahme mit mindestens zwei Dämpfungselementen und einen in der Pendelführungsaufnahme gelagerten mit dem Trägerelement der Kabinentür-Schachttür-Kupplung gekoppelten Schwimmblock umfasst, wobei der Schwimmblock in horizontaler Richtung parallel der Türblattebene beidseitig durch je eines der Dämpfungselemente an Anschlägen gefedert ist und wobei mindestens ein Pendelführungsbegrenzer der Pendelführungsäufnahme eine Pendelbewegung in Richtungen, die nicht der horizontalen Richtung parallel der Türblattebene entsprechen, verhindert. So kann eine Zentrierung der Kabinentür-Schachttür-Kupplung zwischen Kopplungselementen, die an der anzukoppelnden Tür angeordnet sind, beim Kopplungsvorgang erreicht werden, so dass grössere Toleranzen bei der Ausrichtung der Kabinentür-Schachttür-Kupplung zu den ihr zugewiesen Kopplungselementen möglich sind.

Im Folgenden wird die Erfindung anhand von Figuren näher erläutert. Es zeigen:
- Figur 1:: eine Aufzugsanlage mit einer Kabinentür-Schachttür-Kupplung gemäss Stand der Technik;
- Figur 2:: eine erste Ausgestaltungsvariante der erfindungsgemässen Kabinentür-Schachttür-Kupplung in einer Perspektivansicht;
- Figur 3:: Türsystem mit der Kabinentür-Schachttür-Kupplung gemäss Figur 2 in einer Seitenansicht;
- Figur 4:: eine zweite Ausgestaltungsvariante der erfindungsgemässen Kabinentür-Schachttür-Kupplung;
- Figur 5:: ein Lager zur Kopplung eines Elementes mit einem Schwenkhebel der Kabinentür-Schachttür-Kupplung in einer Schnittdarstellung;
- Figur 6:: ein Türsystem mit zwei Kabinentür-Schachttür-Kupplungen;
- Figur 7:: eine erste Ausgestaltungsvariante einer Zentriervorrichtung für ein Türsystem;
- Figur 8:: eine zweite Ausgestaltungsvariante einer Zentriervorrichtung für ein Türsystem; und
- Figur 9:: eine dritte Ausgestaltungsvariante der erfindungsgemässen Kabinentür-Schachttür-Kupplung.

Figur 1 zeigt eine Aufzugsanlage 1. Die Aufzugsanlage 1 umfasst einen Aufzugsschacht 2 und eine in dem Aufzugsschacht 2 bewegbare Aufzugskabine 6. Die Aufzugsanlage 1 weist ein Türsystem 52 auf. Eine Schachttür 3 und eine Kabinentür 7 der Aufzugskabine 6 sind Teil dieses Türsystems 52. Das Türsystem 52 umfasst eine Kabinentür-Schachttür-Kupplung 53 gemäss Stand der Technik. Die Kabinentür 7 weist eine Kabinentürschwelle 13 und einen Kabinentürflügel 9 auf. Die Schachttür 3 weist eine Schachttürschvelle 4 und einen Schachttürflügel 15 auf. Der Kabinentürflügel 9 bildet parallel der Fläche seines Türblattes eine Türblattebene 26 aus. Der Schachttürflügel 15 ist parallel des Kabinentürflügels 9 angeordnet.

Ein Abstand von der Schachttürschwelle 4 zur Kabinentürschwelle 13 kennzeichnet einen Spalt 8, dessen Breite unter anderem durch gesetzliche Regelungen vorgeschrieben ist. Das Türsystem 52 umfasst zwei in Figur 1 hintereinander angeordnete Kopplungselemente 17, 17', welche schachttürseitig angeordnet sind. Die Kabinentür-Schachttür-Kupplung 53 ist kabinentürseitig angeordnet und weist zwei Mitnehmerelementen 30, 30' auf. Die Kopplungselemente 17, 17' sind innerhalb des Spaltes 8 angeordnet. Wenn sich die Mitnehmerelemente 30, 30' während einer Fahrt der Aufzugskabine 6 innerhalb des Spaltes 8 befinden, ist es möglich, dass die Mitnehmerelemente 30, 30' beispielsweise die Schachttürschwelle 4 oder die Kopplungselemente 17, 17' berühren.

In den Figuren 2 bis 4 und 9 sind Ausführungsformen einer erfindungsgemässen Kabinentür-Schachttür-Kupplung 11 gezeigt, die Teil eines Türsystems 12 zur Kupplung einer Kabinentür mit einer Schachttür in einer Aufzugsanlage sein können. Das Türsystem 12 kann an Stelle des Türsystems 52 der Figur 1 platziert sein, wobei Kopplungselemente ähnlich wie in Figur 1 angeordnet sein können. Teile der Kabinentür-Schachttür-Kupplung 11 können zumindest teilweise aus einem Spalt, wie er beispielhaft in Figur 1 erwähnt ist, zurückgezogen werden. Die Kabinentür-Schachttür-Kupplung 11 umfasst einen Schwenkhebel 14, ein bewegbares Element 18 und ein Trägerelement 40. Der Schwenkhebel 14 ist an einer Drehachse 16 drehbar an dem Trägerelement 40 gelagert. Das Trägerelement 40 kann dafür vorgesehen sein, Teil eines Türflügels oder an einem Türflügel befestigt zu sein. Das bewegbare Element 18 ist in einer Lagerungsachse 20 mit dem Schwenkhebel 14 gekoppelt. An dem Schwenkhebel 14 kann an einer Mitnehmerachse 28 ein Mitnehmerelement 30 gelagert sein. Die Mitnehmerachse 28 ist parallel zur Drehachse 16 des Trägerelementes 40 und kann von dieser beabstandet sein. Vorzugsweise kann ein zweites Mitnehmerelement 30' an einer zweiten Mitnehmerachse 28', welche ebenfalls parallel der Drehachse 16 ist, am Schwenkhebel 14 gelagert sein. Die Drehachse 16 ist vorzugsweise senkrecht zu einer Türblattebene 26 ausgerichtet, welche auch auf das Trägerelement 40 der Kabinentür-Schachttür-Kupplung 11 projiziert werden kann.

Angetrieben von einem nicht dargestellten Aktuator, welcher Teil des Türsystems 12 sein kann, kann das bewegbare Element 18 eine Bewegung S vollführen, die parallel der Türblattebene 26 ausgerichtet ist. Dabei ist es unerheblich, ob die Bewegung S parallel der Türblattebene 26 ausgeführt wird oder ob nur eine Richtungskomponente dieser Bewegung S parallel der Türblattebene 26 ausgerichtet ist. Die Bewegung S kann auch senkrecht innerhalb eines Türsystems einer Aufzugsanlage ausgeführt werden. Die Kopplung des bewegbaren Elementes 18 mit dem Schwenkhebel 14 bewirkt, dass der am Trägerelement 40 gelagerte Schwenkhebel 14 eine Drehbewegung D vollführt.

Die Kabinentür-Schachttür-Kupplung 11 (Figuren 2 bis 4) weist eine erste Gleitfläche 22 und eine zweite Gleitfläche 24 auf, die gegen die Türblattebene 26 geneigt sind und komplementär angeordnet sein können. Mit komplementärer Anordnung der Gleitflächen 22, 24 soll ausgedrückt werden, dass die Gleitflächen 22, 24 aneinander abgleiten bzw. entlanggleiten können. Gleichzeitig bewirkt die Bewegung S, dass die erste Gleitfläche 22, welche dem bewegbaren Element 18 zuweisbar ist, auf bzw. entlang der zweiten Gleitfläche 24, die dem Trägerelement 40 zuweisbar ist, mittels einer Gleitbewegung G gleitet. Aufgrund der Neigung der Gleitflächen 22, 24 vollführt der Schwenkhebel 14 daher ebenso eine Horizontalbewegung H, die senkrecht der Türblattebene 26 vollzogen wird. Entsprechend dieser Horizontalbewegung H wird ein Abstand des Schwenkhebels 14 zur Türblattebene 26 verändert, das heisst der Schwenkhebel 14 ragt durch die Gleitbewegung G in den Spalt zwischen Kabinentür- und Schachttürschwelle hinein. Das heisst, dass die Horizontalbewegung H und die Drehbewegung D gleichzeitig vollzogen werden.

Die in Figur 9 gezeigte Kabinentür-Schachttür-Kupplung 11 weist statt der in den Figuren 2 bis 4 gezeigten Gleitflächen 22, 24 einen veränderten Bewegungsübertragungsmechanismus, der das bewegbare Element 18 mit dem Trägerelement 40 koppelt und so eine Horizontalbewegung H des Trägerelements 40 bewirkt, auf Der Schwenkhebel 14 führt ebenso wie das Trägerelement 40 die Horizontalbewegung H aus.

Es ist unerheblich für die Funktionalität der beispielhaft in den Figuren 2 bis 4 und 9 gezeigten Kabinentür-Schachttür-Kupplung 11, ob die Horizontalbewegung H senkrecht der Türblattebene 26 bzw. horizontal ausgeführt wird oder ob nur eine Richtungskomponente dieser Horizontalbewegung H senkrecht der Türblattebene 26 bzw. horizontal ausgerichtet ist, solange dabei diese Funktionalität der Kabinentür-Schachttür-Kupplung 11 gegeben ist. Zusätzlich zur Tatsache, dass der Schwenkhebel 14 durch die Drehbewegung D in den Spalt hineinragt, dient seine Drehbewegung D dazu, dass die mit ihm gekoppelten Mitnehmerelemente 30, 30' in eine Position gebracht werden, in der sie mit den Kopplungselementen der Kopplungseinrichtung koppeln. In einem Türsystem mit einer solchen Kabinentür-Schachttür-Kupplung 11 bewirkt die Drehbewegung D somit eine Kopplung einer Kabinentür mit einer Schachttür.

Die Kabinentür-Schachttür-Kupplung 11 kann einen zweiten Schwenkhebel 14' aufweisen, an dem das mindestens eine Mitnehmerelement 30, 30' gelagert ist. Der zweite Schwenkhebel 14' ist am Trägerelement 40 drehbar gelagert und vollführt aufgrund von Bewegungen der Mitnehmerelemente 30, 30' eine passive Drehbewegung D'. Die Drehbewegung D' des zweiten Schwenkhebels 14' entspricht der Drehbewegung D des Schwenkhebels 14. Derart kann eine Ausrichtung des mindestens einen Mitnehmerelementes 30, 30' in der Aufzugsanlage bei Kopplungs- bzw. Entkopplungsvorgängen beibehalten werden. Die Kabinentür-Schachttür-Kupplung 11 ist vorzugsweise kabinentürseitig, kann aber auch schachttürseitig angeordnet sein. Demzufolge sind Kopplungselemente des Türsystems 12 auf komplementärer Seite angeordnet. Der beschriebene Ablauf der Bewegungen S, D, H der Kabinentür-Schachttür-Kupplung 11 ist auch auf Türsysteme mit anderen Ausführungsvarianten einer erfindungsgemässen Kabinentür-Schachttür-Kupplung anwendbar. Damit die Bewegung S des bewegbaren Elementes 18 in die Drehbewegung D und die Horizontalbewegung H des Schwenkhebels 14 umgesetzt werden kann, kann die Kabinentür-Schachttür-Kupplung statt der erwähnten Gleitflächen 22, 24 (Figuren 2 bis 4) oder des Bewegungsübertragungshebels 100 (Figur 9) alternative Bewegungsübertragungsmechanismen aufweisen.

Die Figuren 2 und 3 zeigen eine erste Ausführungsform der Kabinentür-Schachttür-Kupplung 11. Die Kabinentür-Schachttür-Kupplung 11 umfasst eine angedeutete Führungseinrichtung 42 (nicht dargestellt in Figur 2), an der das Trägerelement 40 gelagert ist. Die Führungseinrichtung 42 ermöglicht die Horizontalbewegung H des Trägerelementes 40. Die Führungseinrichtung 42 ist dafür vorgesehen, an einem Türflügel fixiert zu sein. Die Führungseinrichtung 42 kann beispielsweise eine Spannfeder zu dem Zweck umfassen, dass ein gegenseitiger Kontakt der beiden Gleitflächen 22, 24 und damit die Horizontalbewegung H des Trägerelementes 40 zu jedem Zeitpunkt sichergestellt werden kann. Das Trägerelement 40 und der Schwenkhebel 14 vollführen jedoch keine horizontal gerichtete Relativbewegung zueinander, das heisst, der Schwenkhebel 14 und das Trägerelement 40 sind immer gleich beabstandet. Die erste Gleitfläche 22 ist am bewegbaren Element 18, die zweite Gleitfläche 24 ist am Trägerelement 40 angeordnet. Das bewegbare Element 18 weist einen Zapfen 34 auf. Dieser Zapfen 34 greift in ein Langloch 32 des Schwenkhebels 14 ein, um die Bewegung S des bewegbaren Elements 18 in eine Drehbewegung D des Schwenkhebels 14 zuzusetzen. Für eine Realisierung eines solchen Zapfens 34, der relativ zum Trägerelement 40 eine Bewegung ausführen kann, kann das Trägerelement 40 mit einem Langloch 33 versehen sein. Alternativ dazu kann der Zapfen 34 mit dem Schwenkhebel 14 gekoppelt sein, wobei der Zapfen 34 am Trägerelement 40 vorbeiführt.

Die Kabinentür-Schachttür-Kupplung 11 der Figur 3 ist an einem Kabinentürflügel 9 angeordnet. Dargestellt ist eine durch eine Kabinentürschwelle definierte Begrenzung 55 eines Spaltes, der in der Beschreibung zu Figur 1 erläutert ist. Die Kabinentür-Schachttür-Kupplung 11 ragt gemäss der Abbildung demnach nicht in diesen Spalt. Eine Bewegung S des bewegbaren Elementes 18 zur dargestellten Führungseinrichtung 42 hin bewirkt einerseits eine Horizontalbewegung H des Trägerelementes 40 und damit des mindestens einen Schwenkhebels 14, 14' entlang seiner Drehachse 16 vom Kabinentürflügel 9 weg. Somit werden die Mitnehmerelemente 30, 30' in diesen Spalt über die Begrenzung 55 bewegt. Andererseits bewirkt eine solche Bewegung S eine Spreizung der Mitnehmerelemente 30, 30' aufgrund der aus dieser Bewegung S resultierenden durch den Zapfen 34 verursachte Drehbewegung D der Schwenkhebel 14, 14'. Eine Bewegung S des bewegbaren Elementes 18 in die entgegengesetzte Richtung, also von der dargestellten Führungseinrichtung 42 weg, bewirkt das entsprechende Gegenteil.

Die Figur 4 zeigt eine zweite Ausführungsform der Kabinentür-Schachttür-Kupplung 11. Das bewegbare Element 18 ist mit dem Schwenkhebel 14 mittels eines Lagers 35 verbunden. Die erste Gleitfläche 22 ist am Schwenkhebel 14 angeordnet, die zweite Gleitfläche 24 ist am Trägerelement 40 angeordnet. Die Gleitflächen 22, 24 weisen die Form von Gewindeflächen auf, die komplementär sein können.

Die gemäss der Figur 4 abwärts gerichtete Bewegung S des Elementes 18 bewirkt einerseits die Horizontalbewegung H des mindestens einen Schwenkhebels 14, 14' entlang seiner Drehachse 16. Dabei vergrössert sich der Abstand des mindestens einen Schwenkhebels 14, 14' von der dargestellten Türblattebene 26. Somit können die Mitnehmerelemente 30, 30' in den vorab erwähnten Spalt bewegt werden. Andererseits bewirkt eine solche Bewegung S eine Spreizung der Mitnehmerelemente 30, 30' aufgrund der aus dieser Bewegung S resultierenden Drehbewegung D der Schwenkhebel 14, 14'. Demnach kann der Kabinentürflügel 9 mit einem Schachttürflügel gekoppelt werden. Eine gemäss der Figur 4 aufwärts gerichtete Bewegung S des Elementes 18 bewirkt das entsprechende Gegenteil.

Die Figur 9 zeigt eine dritte Ausführungsform der Kabinentür-Schachttür-Kupplung 11. Die in Figur 9 dargestellte Kabinentür-Schachttür-Kupplung 11 weist im Unterschied zu der in Figur 3 dargestellten Kabinentür-Schachttür-Kupplung 11 einen veränderten Bewegungsübertragungsmechanismus, der das bewegbare Element 18 mit dem Trägerelement koppelt und so die Bewegung H des Trägerelements 40 bewirkt, auf. Demgemäss sind die in Figur 3 dargestellten Gleitflächen 22, 24 durch einen Bewegungsübertragungshebel 100 ersetzt. Der Bewegungsübertragungshebel 100 weist zwei Hebellager 102, 104 auf. Der Bewegungsübertragungshebel 100 ist an einem ersten der Hebellager 102 am bewegbaren Element 18 schwenkbar gelagert. Der Bewegungsübertragungshebel 100 ist an einem zweiten der Hebellager 104 am Trägerelement 40 schwenkbar gelagert. Die Bewegung S des bewegbaren Elementes 18 bewirkt mittels einer Bewegung des Bewegungsübertragungshebels 100, dass das Trägerelement 40 und somit auch der Schwenkhebel 14 eine Horizontalbewegung H vollführt, die senkrecht der Türblattebene 26 ausgerichtet ist. Statt der gemäss Figur 3 dargestellten Gleitbewegung G führt die Bewegung des Bewegungsübertragungshebels 100 dazu, dass das Trägerelement 40, also auch der Schwenkhebel 14 die Horizontalbewegung H ausführt.

Figur 5 zeigt eine Schnittdarstellung eines Lagers 35 gemäss Figur 4. Das Lager 35 kann Teil eines Türsystems 12 sein. Das Lager kann beispielhaft einen Teil eines bewegbaren Elementes 18, welches eine Bewegung S ausführen kann, und einen Teil eines Schwenkhebels 14 aufweisen. Der Schwenkhebel 14 selbst ist gemäss den Figuren 2 bis 4 an einer Drehachse drehbar gelagert. Die vorzugsweise senkrecht gerichtete Bewegung S bewirkt, dass der Teil des Schwenkhebels 14 aufgrund seiner drehbaren Lagerung eine Bewegung vollführt, deren Komponenten eine senkrecht gerichtete Bewegungskomponente SK und eine waagerecht gerichtete Bewegungskomponente H sind.

Figur 6 zeigt eine Vorderansicht einer Aufzugskabine 6 mit einem Türsystem 12. Das Türsystem 12 umfasst eine Kabinentür-Schachttür-Kupplung 11, eine sekundäre Kabinentür-Schachttür-Kupplung 11', Türflügel 9, 9' und einen Aktuator 50. Die Kabinentür-Schachttür-Kupplung 11 ist an einem Türflügel 9 der Aufzugskabine 6 angeordnet, die sekundäre Kabinentür-Schachttür-Kupplung 11' ist an einem sekundären Türflügel 9' angeordnet. Die Türflügel 9, 9' sind an ein Antriebselement 62 eines Türantriebes 60 derart gekoppelt, dass sie bei einem Betrieb des Türantriebes 60 eine Türbewegung TB zur Öffnung/Schliessung einer Türöffnung ausführen.

Der Aktuator 50 umfasst einen Antriebsmotor 54 und ein Übertragungsgestänge 56. Die Kabinentür-Schachttür-Kupplung 11 umfasst ein bewegbares Element 18, die sekundäre Kabinentür-Schachttür-Kupplung 11' umfasst ein sekundäres bewegbares Element 18'. Die Funktionsweise der bewegbaren Elemente 18, 18' ist in den Figuren 2 bis 4 erläutert. Ein Betrieb des Antriebsmotors 54 bewirkt eine Aktuatorbewegung B des Aktuators 50. Die bewegbaren Elemente 18, 18' der Kabinentür-Schachttür-Kupplungen 11, 11' sind derart am Übertragungsgestänge 56 gelagert, dass das bewegbare Element 18 eine einer Türblattebene 26 parallele Bewegung S und das sekundäre Element 18' eine sekundäre Bewegung S' ausführt. Die sekundäre Bewegung S' ist dabei im Wesentlichen gleich der Bewegung S. Die Bewegung S entspricht der Bewegung S, welche in der Beschreibung der Figuren 2 bis 4 erläutert wurde. Die Aktuatorbewegung B bewirkt demnach eine Kopplung einer Kabinentür mit einer Schachttür. Demnach kann die Kopplung der Kabinentür mit der Schachttür durch die Aktuatorbewegung B unabhängig von der Türöffnungsbewegung TB ausgeführt werden.

Die Figuren 7 und 8 zeigen zwei Ausgestaltungsvarianten einer Zentriervorrichtung 75, 76 als Teil von Türflügeln 9. Eine solche Zentriervorrichtung 75, 76 kann mit einer erfindungsgemässen Kabinentür-Schachttür-Kupplung Bestandteil eines Türsystems einer Aufzugsanlage sein. Die Zentriervorrichtung 75, 76 umfasst eine Pendelführungsaufnahme 84 und einen Schwimmblock 80. Die Pendelführungsaufnahme 84 umfasst mindestens zwei Dämpfungselemente 88, 90 und mindestens einen Pendelführungsbegrenzer 94, 96. Die Pendelführungsaufhahme 84 kann beispielhaft am Türblatt eines Türflügels fixiert sein und weist daher eine Türblattebene 26 auf. An dem Schwimmblock 80 kann das am Türflügel 9 befestigbare Teil der Kabinentür-Schachttür-Kupplung 11 befestigt werden. Beispielhaft kann dieses Teil das Trägerelement 40 der in Figur 4 beschriebenen Ausgestaltungsvariante oder die Führungseinrichtung 42 der in Figur 2 und 3 beschriebenen Ausgestaltungsvariante der erfindungsgemässen Kabinentür-Schachttür-Kupplung 11 sein. Der Schwimmblock 80 ist in der Pendelführungsaufnahme 84 gelagert. Eine Bewegung des Schwimmblockes 80 ist entlang von Pendelführungsbegrenzern 94, 96 durch Anschläge 91 der Pendelführungsaufnahme 84 begrenzt. Dabei kann die Zentriervorrichtung 75, 76 derart am Türblatt einer Aufzugsanlage fixiert sein, dass die Bewegung des Schwimmblockes 80 entlang der Pendelführungsbegrenzer in horizontaler Richtung verläuft.

Die in Figur 7 dargestellte Pendelführungsaufnahme 84 der Zentriervorrichtung 75 umfasst vier Stifte 94 als Pendelführungsbegrenzer, die sich vorzugsweise parallel der Türblattebene 26 erstrecken. Der Schwimmblock 80 weist den Stiften 94 entsprechende Führungsbohrungen auf. Derart kann der Schwimmblock entlang der Stifte 94 parallel der Türblattebene 26 bewegt werden. Vier Dämpfungselemente sind in Form von Federn 88, die die Stifte 84 längs zwischen den Anschlägen 91 und dem Schwimmblock 80 umschliessen, angeordnet. Diese Federn 88 ermöglichen eine Federung des Schwimmblockes 80 zwischen den Anschlägen 91 und somit eine Selbstzentrierung der auf dem Schwinunblock 80 befestigbaren Kabinentür-Schachttür-Kupplung beim Kopplungsvorgang zwischen den Kopplungselementen eines Türsystems.

Im Unterschied zu der in Figur 7 dargestellten Zentriervorrichtung 75 umfasst die in Figur 8 dargestellte Pendelführungsaufnahme 84 der Zentriervorrichtung 76 zwei elastische Blöcke 90 als Dämpfungselemente und eine Linearführung 96, vorzugsweise eine Schwalbenschwanzführung, als Pendelführungsbegrenzer. Der Schwimmblock 80 ist mit einer der Linearführung 96 entsprechenden Nut versehen. Mittels der Linearführung 96, die sich vorzugsweise parallel der Türblattebene 26 erstreckt, kann der Schwimmblock 80 in der Pendelführungsaufnahme 84 zwischen den Anschlägen 91 parallel der Türblattebene 26 bewegt werden. Beidseitig des Schwimmblockes 80 ist zwischen den Anschlägen 91 und dem Schwimmblock 80 je einer der elastischen Blöcke 90 angeordnet. Diese elastischen Blöcke 90 ermöglichen eine Federung des Schwimmblockes 80 zwischen den Anschlägen 91 und somit eine Selbstzentrierung der auf dem Schwimmblock 80 befestigbaren Kabinentür-Schachttür-Kupplung zwischen den Kopplungselementen eines Türsystems.

## Patentansprüche

1. Kabinentür-Schachttür-Kupplung (11) zur Anordnung an einem Türflügel (9) mit einer Türblattebene (26) mit
- einem Schwenkhebel (14), der an einer Drehachse (16) drehbar an einem Trägerelement (40) gelagert ist,
- einem bewegbaren Element (18), welches mit dem Schwenkhebel (14) derart gekoppelt ist,
dass eine parallel zur Türblattebene (26) ausgeführte Bewegung (S) des bewegbaren Elements (18) bewirkt, dass der Schwenkhebels (14) eine Drehbewegung (D) zur Kopplung einer Kabinentür mit einer Schachttür vollführt und zeitgleich seinen Abstand zur Türblattebene (26) mittels einer Horizontalbewegung (H) verändert.

2. Kabinentür-Schachttür-Kupplung (11) nach Anspruch 1, wobei die Kabinentür-Schachttür-Kupplung (11) eine erste Gleitfläche (22) und eine zweite Gleitfläche (24) umfasst, die gegen die Türblattebene (26) derart geneigt sind,
dass bei der parallel zur Türblattebene (26) ausgeführten Bewegung (S) des bewegbaren Elements (18) die erste Gleitfläche (22) auf der zweiten Gleitfläche (24) eine Gleitbewegung (G) vollführt, die zeitgleich die Drehbewegung (D) und die Horizontalbewegung (H) des Schwenkhebels (14) bewirkt.

3. Kabinentür-Schachttür-Kupplung (11) nach Anspruch 2, wobei die erste Gleitfläche (22) komplementär zur zweiten Gleitfläche (24) ausgebildet ist.

4. Kabinentür-Schachttür-Kupplung (11) nach einem der vorangegangenen Ansprüche, wobei an dem Schwenkhebel (14) ein Mitnehmerelement (30) und vorzugsweise ein zum Mitnehmerelement (30) parallel beabstandetes zweites Mitnehmerelement (30') gelagert sind, wobei das mindestens eine Mitnehmerelement (30, 30') am Schwenkhebel (14) an je einer parallel der Drehachse (16) beabstandeten Mitnehmerachse (28, 28') gelagert ist.

5. Kabinentür-Schachttür-Kupplung (11) nach Anspruch 4, wobei an dem Trägerelement (40) ein zweiter Schwenkhebel (14') drehbar gelagert ist, an dem das Mitnehmerelement (30, 30') drehbar gelagert ist, so dass das Mitnehmerelement (30, 30') seine Ausrichtung jederzeit beibehält.

6. Kabinentür-Schachttür-Kupplung (11) nach einem der vorangegangen Ansprüche, wobei das bewegbare Element (18) an einer parallel von der Drehachse (16) beabstandeten Lagerungsachse (20) mit dem Schwenkhebel (14) gekoppelt ist.

7. Kabinentür-Schachttür-Kupplung (11) nach einem der vorangegangenen Ansprüche, wobei der Schwenkhebel (14) mit dem bewegbaren Element (18) mittels eines Lagers (35) verbunden ist.

8. Kabinentür-Schachttür-Kupplung (11) nach einem der Ansprüche 2 oder 3, wobei das Trägerelement (40) die erste Gleitfläche (22) und der Schwenkhebel (14) die zweite Gleitfläche (24) in Form von Gewindeflächen aufweist.

9. Kabinentür-Schachttür-Kupplung (11) nach einem der vorangegangenen Ansprüche, wobei das Trägerelement (40) vorgesehen ist, Teil des Türflügels (9) zu sein oder an dem Türflügel (9) befestigt zu werden.

10. Kabinentür-Schachttür-Kupplung (11) nach einem der Ansprüche 1 bis 7, wobei die Kabinentür-Schachttür-Kupplung (11) eine Führungseinrichtung (42) umfasst, an der das Trägerelement (40) senkrecht zur Türblattebene (26) geführt und die dafür vorgesehen ist, an einem Türflügel (9) befestigt zu werden.

11. Kabinentür-Schachttür-Kupplung (11) nach Anspruch 10, wobei der Schwenkhebel (14) ein Langloch (32) und das bewegbare Element (18) einen Zapfen (34) aufweist, wobei der Zapfen (34) in das Langloch (32) eingreift.

12. Türsystem (12) einer Aufzugsanlage mit einer Kabinentür-Schachttür-Kupplung (11) nach einem der vorhergehenden Ansprüche.

13. Türsystem (12) einer Aufzugsanlage nach Anspruch 12, wobei das Türsystem (12) einen Türflügel (9) aufweist, wobei der Türflügel (9)
- eine Peridelführungsaufnahme (84) mit mindestens zwei Dämpfungselementen (88, 90) und mindestens einem Pendelführungsbegrenzer (94, 96), und
- einen in der Pendelführungsaufnahme (84) gelagerten mit dem Trägerelement (40) der Kabinentür-Schachttür-Kupplung (11) gekoppelten Schwimmblock (80)
umfasst, wobei der Schwimmblock (80) in horizontaler Richtung parallel der Türblattebene (26) beidseitig durch je eines der Dämpfungselemente (88, 90) an Anschlägen (91) gefedert ist und wobei der Pendelführungsbegrenzer (94, 96) eine Pendelbewegung in Richtungen, die nicht der horizontalen Richtung parallel der Türblattebene (26) entsprechen, verhindert.

14. Türsystem (12) einer Aufzugsanlage nach einem der Ansprüche 12 oder 13, wobei das Türsystem (12) eine sekundäre Kabinentür-Schachttür-Kupplung (11') und einen Aktuator (50) umfasst, wobei der Aktuator eine Aktuatorbewegung (B) ausführt, die die Bewegung (S) des Elementes (18) der Kabinentür-Schachttür-Kupplung (11) und eine im Wesentlichen gleich der Bewegung (S) sekundäre Bewegung (S') eines sekundären Elementes (18') der sekundären Kabinentür-Schachttür-Kupplung (11') bewirkt.

15. Türsystem (12) einer Aufzugsanlage nach Anspruch 14, wobei der Aktuator (50) einen Antriebsmotor (54) aufweist.

## Claims

1. Cage door / shaft door coupling (11) for arrangement at a door leaf (9) with a door leaf plane (26), comprising
- a pivot lever (14) mounted on a support element (40) to be rotatable at an axis (16) of rotation and
- a movable element (18), which is so coupled with the pivot lever (14) that a movement (S) of the movable element (18) carried out parallel to the door leaf plane (26) causes the pivot lever (14) to execute a rotational movement (D) for coupling of a cage door with a shaft door and at the same time to change its spacing from the door leaf plane (26) by means of a horizontal movement (H).

2. Cage door / shaft door coupling (11) according to claim 1, wherein the cage door / shaft door (11) has a first slide surface (22) and a second slide surface (24) which are so inclined relative to the door leaf plane (26) that when movement (S) of the movable element (18) parallel to the door leaf plane (26) is carried out the first slide surface (22) executes on the second slide surface (24) a sliding movement (G) which at the same time produces the rotational movement (D) and the horizontal movement (H) of the pivot lever (14).

3. Cage door / shaft door coupling (11) according to claim 2, wherein the first slide surface (22) is formed to be complementary with the second slide surface (24).

4. Cage door / shaft door coupling (11) according to any one of the preceding claims, wherein an entrainer element (30) and preferably a second entrainer element (30') parallel to and spaced from the entrainer element (30) are mounted on the pivot lever (14), wherein the at least one entrainer element (30, 30') is mounted on the pivot lever (14) at a respective entrainer axis (28, 28') spaced from and parallel to the axis (16) of rotation.

5. Cage door / shaft door coupling (11) according to claim 4, wherein a second pivot lever (14') on which the entrainer element (30, 30') is rotatably mounted so that the entrainer element (30, 30') maintains its orientation at all times is rotatably mounted on the support element (40).

6. Cage door / shaft door coupling (11) according to any one of the preceding claims, wherein the movable element (18) is coupled with the pivot lever (14) at a mounting axis (20) parallel to and spaced from the axis (16) of rotation.

7. Cage door / shaft door coupling (11) according to any one of the preceding claims, wherein the pivot lever (14) is connected with the movable element (18) by means of a bearing (35).

8. Cage door / shaft door coupling (11) according to one of claims 2 and 3, wherein the support element (40) has the first slide surface (22) and the pivot lever (14) has the second slide surface (24) in the form of threaded surfaces.

9. Cage door / shaft door coupling (11) according to any one of the preceding claims, wherein the support element (40) is provided to be part of the door leaf (9) or to be fastened to the door leaf (9).

10. Cage door / shaft door coupling (11) according to any one of claims 1 to 7, wherein the cage door / shaft door coupling (11) comprises a guide device (42) at which the support element (40) is guided perpendicularly to the door leaf plane (26) and is provided for the purpose of being fastened to a door leaf (9).

11. Cage door / shaft door coupling (11) according to claim 10, wherein the pivot lever (14) has a slot (32) and the movable element (18) has a pin (34), wherein the pin (34) engages in the slot (32).

12. Door system (12) of a lift installation with a cage door / shaft door coupling (11) according to any one of the preceding claims.

13. Door system (12) of a lift installation according to claim 12, wherein the door system (12) comprises a door leaf (9), wherein the door leaf (9) comprises
- a pendulating guide mount (84) with at least two damping elements (88, 90) and at least one pendulating guide limiter (94, 96) and
- a floating block (80) which is mounted in the pendulating guide mount (84) and coupled with the support element (40) of the cage door / shaft door coupling (11), wherein the floating block (80) is spring loaded against abutments (91) in horizontal direction parallel to the door leaf plane (26) at both sides by a respective one of the damping elements (88, 90) and wherein the pendulating guide limiter (94, 96) prevents pendulating movement in directions not corresponding with the horizontal direction parallel to the door leaf plane (26).

14. Door system (12) of a lift installation according to one of claims 12 and 13, wherein the door system (12) comprises a secondary cage door / shaft door coupling (11') and an actuator (50), wherein the actuator executes an actuator movement (B) causing the movement (S) of the element (18) of the cage door / shaft door coupling (11) and a secondary movement (S'), which is substantially equal to the movement (S) of a secondary element (18') of the secondary cage door / shaft door coupling (11').

15. Door system (12) of a lift installation according to claim 14, wherein the actuator (50) comprises a drive motor (54).

## Revendications

1. Accouplement porte de cabine-porte palière (11) à disposer sur un battant de porte (9) avec un plan de battant de porte (26) avec
- un levier pivotant (14) qui est monté sur un élément de support (40) de manière à pouvoir tourner sur un axe de rotation (16),
- un élément mobile (18) qui est accouplé au levier pivotant (14) de telle sorte qu'un mouvement (S) de l'élément mobile (18) qui est décrit parallèlement au plan de battant de porte (26) fait que le levier pivotant (14) décrit un mouvement rotatif (D) pour accoupler une porte de cabine à une porte palière et modifie en même temps son écartement par rapport au plan de battant de porte (26) à l'aide d'un mouvement horizontal (H).

2. Accouplement porte de cabine-porte palière (11) selon la revendication 1, étant précisé que l'accouplement porte de cabine-porte palière (11) comprend une première surface de coulissement (22) et une seconde surface de coulissement (24) qui sont inclinées vers le plan de battant de porte de telle sorte que lors du mouvement (S), parallèle au plan de battant de porte (26), de l'élément mobile (18), la première surface de coulissement (22) décrive sur la seconde surface de coulissement (24) un mouvement de coulissement (G) qui provoque en même temps le mouvement rotatif (D) et le mouvement horizontal (H) du levier pivotant (14).

3. Accouplement porte de cabine-porte palière (11) selon la revendication 2, étant précisé que la première surface de coulissement (22) a une forme complémentaire de celle de la seconde surface de coulissement (24).

4. Accouplement porte de cabine-porte palière (11) selon l'une des revendications précédentes, étant précisé qu'il est prévu, montés sur le levier pivotant (14), un élément d'entraînement (30) et de préférence un second élément d'entraînement (30') espacé, parallèlement, de l'élément d'entraînement (30), l'élément ou les éléments d'entraînement (30, 30') étant montés sur le levier pivotant (14) sur un axe d'entraînement respectif (28, 28') espacé parallèlement à l'axe de rotation (16).

5. Accouplement porte de cabine-porte palière (11) selon la revendication 4, étant précisé qu'il est prévu, monté en rotation sur l'élément de support (40), un second levier pivotant (14') sur lequel l'élément d'entraînement (30, 30') est monté en rotation, de sorte que ledit élément d'entraînement (30, 30') conserve à tout moment son orientation.

6. Accouplement porte de cabine-porte palière (11) selon l'une des revendications précédentes, étant précisé que l'élément mobile (18) est accouplé au levier pivotant (14) sur un axe de montage (20) espacé, parallèlement, de l'axe de rotation (16).

7. Accouplement porte de cabine-porte palière (11) selon l'une des revendications précédentes, étant précisé que le levier pivotant (14) est relié à l'élément mobile (18) à l'aide d'un palier (35).

8. Accouplement porte de cabine-porte palière (11) selon l'une des revendications 2 ou 3, étant précisé que l'élément de support (40) présente la première surface de coulissement (22), et le levier pivotant (14) la seconde surface de coulissement (24) sous la forme de surfaces filetées.

9. Accouplement porte de cabine-porte palière (11) selon l'une des revendications précédentes, étant précisé que l'élément de support (40) est destiné à faire partie du battant de porte (9) ou à être fixé à celui-ci.

10. Accouplement porte de cabine-porte palière (11) selon l'une des revendications 1 à 7, étant précisé que l'accouplement porte de cabine-porte palière (11) comprend un dispositif de guidage (42) au niveau duquel l'élément de support (40) est guidé perpendiculairement au plan de battant de porte (26) et qui est destiné à être fixé à un battant de porte (9).

11. Accouplement porte de cabine-porte palière (11) selon la revendication 10, étant précisé que le levier pivotant (14) présente un trou oblong (32), et l'élément mobile (18) une goupille (34), la goupille (34) pénétrant dans le trou oblong (32).

12. Système de porte (12) d'une installation d'ascenseur avec un accouplement porte de cabine-porte palière (11) selon l'une des revendications précédentes.

13. Système de porte (12) d'une installation d'ascenseur selon la revendication 12, étant précisé que le battant de porte (9) comprend
- un logement de guidage oscillant (84) avec au moins deux éléments d'amortissement (88, 90) et au moins un limiteur de guidage oscillant (94, 96), et
- un bloc flottant (80) monté dans le logement de guidage oscillant (84) et accouplé à l'élément de support (40) de l'accouplement porte de cabine-porte palière (11)
étant précisé que le bloc flottant (80) fait ressort sur des butées (91) dans le sens horizontal, parallèlement au plan de battant de porte (26), des deux côtés grâce aux éléments d'amortissement respectifs (88, 90), et que le limiteur de guidage oscillant (94, 96) empêche un mouvement oscillant dans des sens qui ne correspondent pas au sens horizontal parallèle au plan de battant de porte (26).

14. Système de porte (12) d'une installation d'ascenseur selon l'une des revendications 12 ou 13, étant précisé que le système de porte (12) comprend un accouplement porte de cabine-porte palière secondaire (11') et un actionneur (50), étant précisé que l'actionneur décrit un mouvement d'actionneur (B) qui provoque le mouvement (S) de l'élément (18) de l'accouplement porte de cabine-porte palière (11) et un mouvement secondaire (S') d'un élément secondaire (18') de l'accouplement porte de cabine-porte palière (11') qui est globalement égal au mouvement (S).

15. Système de porte (12) d'une installation d'ascenseur selon la revendication 14, étant précisé que l'actionneur (50) comporte un moteur d'entraînement (54).
